# FASCICULE DE BREVET EUROPEEN

(11) **EP 0 760 524 B1**
(45) Date de publication et mention de la délivrance du brevet: **30.01.2002**
(21) Numéro de dépôt: 96410070.5
(22) Date de dépôt: 10.06.1996
(51) Int. Cl.: H01H 71/74

(54) **Dispositif de réglage du declencheur thermique d'un disjoncteur**
Vorrichtung zum Einstellen eines thermischen Auslösers eines Schutzschalters
Device for adjusting a thermal tripping device for a circuit breaker

(30) Priorité: 19.06.1995 FR 9507459
(43) Date de publication de la demande: 05.03.1997
(73) Titulaire: Schneider Electric Industries SA, 92500 Rueil-Malmaison (FR)
(72) Inventeur: Herreros, Javier, Schneider Electric, 38050 Grenoble Cedex 09 (FR)
(74) Mandataire: Ritzenthaler, Jacques

(56) Documents cités:
- EP-A- 0 338 868
- DE-A- 3 517 039
- FR-A- 2 113 887
- US-A- 2 897 319

## Description

La présente invention concerne un dispositif de réglage du déclencheur thermique à bilame d'un disjoncteur comportant:
- une vis de réglage accessible de l'extérieur, et agencée pour agir sur la position du pied du déclencheur,
- un support lié par une de ses extrémités au pied du bilame en coopérant avec la vis de réglage prenant appui contre la base du support dans la zone de liaison du support et du pied de bilame,
- et des moyens de rappel du bilame vers une position initiale correspondant à l'état desserré de la vis de réglage.

D'une manière connue, les dispositifs de réglage de ce type comportent une vis de réglage agissant directement sur le pied du bilame en déformant ce dernier de manière à régler la position d'un tiroir thermique associé au bilame et ayant pour fonction d'assurer l'ouverture d'un contact mobile en cas de surchauffe. Ce réglage est effectué en usine et permet de définir le seuil de déclenchement du disjoncteur.

Cette réalisation où l'action de la vis s'effectue directement sur le pied du bilame implique une construction symétrique de l'ensemble et empêche la mise en place d'un bilame relativement large. En outre, la fixation du pied du bilame par soudure dans une zone de continuité électrique où se situe également le shunt du disjoncteur peut poser des problèmes.

Le document DE 3517039 décrit un dispositif de réglage d'un déclencheur thermique à bilame, comprenant un support de bilame élastique en forme de S. L'une des extrémités du support est fixée au pied de bilame, et l'autre extrémité plane est superposée et solidarisée à une première branche plane d'un étrier fixe en L. La vis de réglage traverse la deuxième branche de l'étrier en agissant sur le pied, tandis que la partie intermédiaire du support prend appui sur la deuxième branche de l'étrier en étant sollicité élastiquement dans le sens du déclenchement. Au début du vissage de la vis, l'ensemble bilame et support pivote autour du point d'appui intermédiaire, et permet d'obtenir une grande course de débattement du bilame. Lorsque la prétension est compensée, le support de bilame se soulève en quittant le point d'appui intermédiaire, et l'ensemble bascule autour de la première branche plane de l'étrier fixe, avec formation d'une course de débattement limitée pour le réglage fin du bilame.

Le document EP 338 868 se rapporte à un disjoncteur ayant un bilame porté par une platine métallique découpée et pliée pour former la corne d'arc, le support du bilame, et l'amenée de courant à une plage de contact d'une borne. Une zone de déformation élastique est prévue dans la partie intermédiaire de la platine. Ainsi les déformations subies par la borne lors du serrage de la vis, ne se transmettent pas à la patte support du bilame.

La présente invention se propose de pallier les inconvénients des constructions connues en réalisant un dispositif de réglage tel que défini ci-dessus, qui permet un réglage efficace en usine du disjoncteur et une construction plus compacte de l'ensemble.

Ce but est atteint par le dispositif selon l'invention caractérisé en ce que:
- l'autre extrémité du support est articulée sur un pivot fixe solidaire du boîtier du disjoncteur,
- et le pied de bilame est relié par un shunt à une plage de contact pour assurer la continuité électrique.

Selon un mode de réalisation préféré, ce dispositif est monté d'un même côté par rapport à l'axe médian du disjoncteur, de façon dissymétrique par rapport à cet axe.

La présente invention sera mieux comprise en référence à la description et aux dessins illustrant de façon non limitative une forme de réalisation préférée dans lesquels :
- la figure 1 est une vue partielle d'un disjoncteur équipé d'un dispositif selon l'invention,
- la figure 2 est une vue partielle en coupe axiale représentant le dispositif de l'invention tel que le montre la figure 1 dans une position où la vis de réglage est dévissée,
- la figure 3 est une vue similaire à celle de la figure 2 dans laquelle la vis de réglage est vissée,
- les figures 4 et 5 sont des vues similaires à celles des figures 2 et 3 mais représentant des variantes de construction, notamment en ce qui concerne la borne de contact du connecteur,
- la figure 6 représente une vue en coupe transversale du disjoncteur partiellement représenté par les figures 4 et 5, selon la ligne M-M₁, et
- la figure 7 représente une variante de réalisation du dispositif selon l'invention.

En référence aux figures 1,2et3, le disjoncteur 10 représenté partiellement comporte un boîtier 11 dans lequel sont montés les composants essentiels bien connus en soi. Parmi ces composants, figure un tiroir thermique 12 qui entraîne un levier de déclenchement en cas de surchauffe, ce levier de déclenchement (non représenté) ayant pour fonction d'assurer le déverrouillage d'une biellette retenant une platine liée à un contact mobile, c'est-à-dire de briser la liaison mécanique entre cette biellette et cette platine.

La platine étant contrainte par un ressort, la rupture de la liaison mécanique entre la biellette et la platine entraîne l'ouverture du contact mobile.

Le tiroir thermique 12 est lié à un déclencheur thermique ou bilame 13 sur lequel il est monté par l'intermédiaire d'un sabot moulé qui s'encastre sur une extrémité du bilame lorsqu'on exerce une légère pression.

Les autres composants classiques qui apparaissent sur le dessin sont une tresse 15 liée au bilame 13 et portée par un support de tresse 16, une corne d'arc 17 et un shunt 18 liés à une plage de contact 19 ainsi qu'un dispositif 20 de réglage du déclencheur thermique.

Ce sont la conception et la réalisation de ce dispositif de réglage qui constituent le principal objet de cette invention. L'extrémité du bilame 13 qui est opposée à l'extrémité liée au tiroir thermique 12, c'est-à-dire le pied du bilame, est solidaire d'un support élastique ou rigide 21 en forme de tige dont l'extrémité libre est articulée sur un pivot 22 fixe. Dans la pratique, ce pivot 22 est constitué par une protubérance de forme appropriée, moulée ou rapportée et solidaire du boîtier, et l'extrémité libre qui est articulée sur ce pivot a la forme d'une fourche 23 à deux branches engagées de part et d'autre sur cette protubérance. Une vis de réglage 24 est logée dans une cavité appropriée du boîtier, accessible de l'extérieur, et prend appui contre la base du support élastique ou rigide 21, dans la zone de liaison de ce rapport et du bilame 13.

Le réglage du bilame s'effectue en usine et définit le seuil de déclenchement du disjoncteur. Lorsque le support 21 est élastique, il constitue en soi un moyen de rappel suffisant pour solliciter le bilame vers une position initiale correspondant à l'état desserré de la vis de réglage 24. Lorsque le support 21 est rigide, un ressort de rappel, tel que représenté par la figure 7, doit lui être associé pour assumer la fonction évoquée précédemment.

Les figures 2 et 3 sont des vues identiques à celle de la figure 1, mais où l'on a également représenté une borne d'entrée à cage fixe 25 liée à la plage de contact 19. Sur la figure 2, la vis de réglage 24 est dévissée. Sur la figure 3, la vis de réglage 24 a été vissée, ce qui a provoqué son déplacement dans le sens de la flèche A. Ce vissage a pour conséquence un déplacement du tiroir thermique 12 dans le sens de la flèche B, dû au pivotement du support 21 dans le sens de la flèche C autour du pivot 22.

En cas de dévissage, le retour du bilame dans sa position est assuré par les moyens de rappels décrits ci-dessus.

Les figures 4 et 5 illustrent une autre forme de réalisation dans laquelle la borne à cage fixe est remplacée par une borne à cage mobile 30 comportant une plage supérieure 31 associée à la corne d'arc 17, une plage inférieure 32 associée au shunt 18 et une vis 33 de serrage de câbles. La plage supérieure en acier supporte les efforts liés au raccordement et la plage inférieure en cuivre assure une continuité électrique directe avec le bilame 13.

Le dispositif de réglage du déclencheur thermique est identique à celui décrit précédemment. Il comporte le bilame 13, le support 21 pivotant autour d'un pivot fixe 22 et la vis de réglage 24. La figure 4 montre la vis à l'état dévissé et la figure 5 montre la vis à l'état vissé. On constate sur les deux figures la différence de position du tiroir thermique.

La figure 6 montre une vue en coupe du disjoncteur des figures 2 et 3 selon un axe M-M₁ de ces figures. L'axe médian X du disjoncteur 10 passe par l'axe de la borne 25 à cage fixe. En revanche, le bilame 13, de construction relativement large, impose une construction décentrée de certains composants. Notamment, la culasse 40 en forme de H, appelée couramment H magnétique est dissymétrique. Le contact mobile 41 logé dans l'ouverture du H magnétique est décentré, de même que la cassette de coupure 42 dans laquelle se situe le contact mobile. Cette construction particulière permet d'intégrer tous les composants dans un boîtier d'encombrement relativement réduit. Notamment, le dispositif de réglage du déclencheur est monté de façon dissymétrique à l'intérieur du boîtier du disjoncteur, d'un même côté par rapport à son axe médian.

La figure 7 est une vue schématique illustrant le disjoncteur 10 sous une forme de réalisation particulière. Le support 21 est rigide et comporte une première extrémité 51 enroulée en arc de cercle ou en cercle complet, et une deuxième extrémité repliée en équerre. La première extrémité enroulée en arc de cercle est engagée dans une cavité circulaire 53 partiellement ouverte sur un secteur de sorte que le support puisse pivoter dans cette cavité autour d'un pivot virtuel défini par le centre de ladite cavité circulaire. La deuxième extrémité assure la fixation du bilame. Un ressort de rappel 54 est fixé d'une part au support 21 et d'autre part à un téton fixe 55 solidaire du boîtier. La vis de réglage 24 prend appui contre le support 21 et se trouve logée dans un trou 56 de section hexagonale ménagé dans le boîtier.

D'autres particularités constructives pourraient être envisagées, notamment en ce qui concerne l'extrémité 51 du support 21. Le pivot sur lequel est articulé ce support pourrait être constitué par un téton rapporté ou moulé d'une pièce avec ce boîtier.

## Revendications

1. Dispositif de réglage du déclencheur thermique à bilame d'un disjoncteur comportant:
- une vis de réglage (24) accessible de l'extérieur, et agencée pour agir sur la position du pied du déclencheur,
- un support (21) lié par une de ses extrémités au pied du bilame (13) en coopérant avec la vis de réglage (24), laquelle prend appui contre la base du support (21) dans la zone de liaison du support (21) et du pied de bilame (13),
- et des moyens de rappel du bilame (13) vers une position initiale correspondant à l'état desserré de la vis de réglage (24),
**caractérisé en ce que** :
- l'autre extrémité du support (21) est articulée sur un pivot (22) fixe solidaire du boîtier du disjoncteur,
- et le pied de bilame (13) est relié par un shunt (18) à une plage de contact (19) pour assurer la continuité électrique.

2. Dispositif selon la revendication 1, **caractérisé en ce que** le support (21) est rigide, et **en ce que** les moyens de rappel comportent un ressort de rappel (54) dont une extrémité est fixée au support et l'autre extrémité est liée à un téton fixe solidaire du boîtier du disjoncteur.

3. Dispositif selon la revendication 1, **caractérisé en ce que** le support (21) est élastique, et **en ce que** les moyens de rappel sont constitués par le support lui-même.

4. Dispositif selon la revendication 1, **caractérisé en ce que** l'extrémité du support (21) articulée sur ledit pivot fixe (22) présente une forme de fourche.

5. Dispositif selon la revendication 4, **caractérisé en ce que** ledit pivot fixe (22) est constitué par une protubérance moulée ou rapportée solidaire du boîtier du disjoncteur.

6. Dispositif selon la revendication 1, **caractérisé en ce que** ledit pivot fixe est constitué d'une extrémité du support (21) enroulée en arc de cercle et engagée dans une cavité circulaire (53) ouverte sur un secteur.

7. Dispositif selon la revendication 1, **caractérisé en ce qu'**il est monté d'un même côté par rapport à l'axe médian du disjoncteur, de façon dissymétrique par rapport à cet axe.

## Claims

1. An adjustment device of the circuit breaker thermal trip device with a bimetal strip, comprising:
- an adjusting screw (24) accessible from outside and arranged to act on the position of the foot of the trip device,
- a support (21) joined via one of its ends to the foot of the bimetal strip (13) and co-operating with the adjusting screw (24), which presses against the base of the support (21) in the zone joining the support (21) and the foot of the bimetal strip (13),
- and means for returning the bimetal strip (13) to an initial position corresponding to the slackened state of the adjusting screw (24),
**characterized in that**:
- the other end of the support (21) is articulated on a fixed pivot (22) securedly united to the circuit breaker case,
- and the foot of the bimetal strip (13) is connected by a shunt (18) to a contact pad (19) to achieve electrical continuity.

2. The device according to claim 1, **characterized in that** the support (21) is rigid, and that the return means comprise a return spring (54) one end whereof is fixed to the support and the other end whereof is secured to a fixed pin securedly united to the circuit breaker case.

3. The device according to claim 1, **characterized in that** the support (21) is elastic, and that the return means are formed by the support itself.

4. The device according to claim 1, **characterized in that** the end of the support (21) articulated on said fixed pivot (22) presents a fork shape.

5. The device according to claim 4, **characterized in that** said fixed pivot (22) is formed by a moulded or added protuberance securedly united to the circuit breaker case.

6. The device according to claim 1, **characterized in that** said fixed pivot is formed by one end of the support (21) rolled in an arc of a circle and engaged in a circular cavity (53) open on a sector.

7. The device according to claim 1, **characterized in that** it is fitted on one side with respect to the mid-axis of the circuit breaker, dissymmetrically with respect to this axis.

## Patentansprüche

1. Vorrichtung zur Justierung des thermischen Bimetall-Auslösers eines Leistungsschalters mit
- einer von außen zugänglichen Justierschraube (24), die dazu dient, auf die Lage des Fußpunkts des Auslösers einzuwirken,
- einem Halter (21), der über eines seiner Enden mit dem Fußpunkt des Bimetallstreifens (13) verbunden ist und mit der Justierschraube (24) zusammenwirkt, die sich am unteren Ende des Halters (21) im Verbindungsbereich zwischen dem Halter (21) und dem Fußpunkt des Bimetallstreifens (13) abstützt,
- sowie Rückstellmitteln zur Rückführung des Bimetallstreifens (13) in eine Anfangsstellung entsprechend der herausgedrehten Stellung der Justierschraube (24),
**dadurch gekennzeichnet, daß**
- das andere Ende des Halters (21) auf einer fest mit dem Gehäuse des Leistungsschalters verbundenen, ortsfesten Drehachse (22) gelagert ist,
- und der Fußpunkt des Bimetallstreifens (13) zur Gewährleistung des Stromflusses über einen Nebenschlußkreis (18) mit einem Kontaktstück (19) verbunden ist.

2. Vorrichtung nach Anspruch 1, **dadurch gekennzeichnet, daß** der Halter (21) starr ausgeführt ist und die Rückstellmittel eine Rückstellfeder (54) umfassen, deren eines Ende am Halter befestigt und deren anderes Ende mit einem, fest mit dem Gehäuse des Leistungsschalters verbundenen, ortsfesten Zapfen verbunden ist.

3. Vorrichtung nach Anspruch 1, **dadurch gekennzeichnet, daß** der Halter (21) biegsam ausgeführt ist und die Rückstellmittel durch den Halter selbst gebildet werden.

4. Vorrichtung nach Anspruch 1, **dadurch gekennzeichnet, daß** das an der genannten ortsfesten Drehachse (22) angelenkte Ende des Halters (21) in Form einer Gabel ausgebildet ist.

5. Vorrichtung nach Anspruch 4, **dadurch gekennzeichnet, daß** die genannte ortsfeste Drehachse (22) als angeformter oder eingebauter Zapfen ausgebildet ist, der fest mit dem Gehäuse des Leistungsschalters verbunden ist.

6. Vorrichtung nach Anspruch 1, **dadurch gekennzeichnet, daß** die genannte ortsfeste Drehachse durch ein Ende des Halters (21) gebildet wird, das zu einem Kreisbogen geformt und in eine, in einem Teilabschnitt geöffnete kreisrunde Aufnahme (53) eingesetzt ist.

7. Vorrichtung nach Anspruch 1, **dadurch gekennzeichnet, daß** sie in bezug zur Mittelachse des Leistungsschalters, in asymmetrischer Lage zu dieser Achse auf einer Seite angeordnet ist.
